# EUROPÄISCHE PATENTSCHRIFT

(11) **EP 0 630 509 B1**
(45) Veröffentlichungstag und Bekanntmachung des Hinweises auf die Patenterteilung: **13.03.1996**
(21) Anmeldenummer: 93905166.0
(22) Anmeldetag: 08.03.1993
(51) Int. Cl.: G07G 1/00, A47B 88/22

(54) **KASSENLADE**
TILL
TIROIR-CAISSE

(30) Priorität: 10.03.1992 DE 9203191 U
(43) Veröffentlichungstag der Anmeldung: 28.12.1994
(73) Patentinhaber: Siemens Nixdorf Informationssysteme Aktiengesellschaft, D-33102 Paderborn (DE)
(72) Erfinder: BURCHART, Joachim, D-33189 Schlangen (DE); BAITZ, Günter, D-13503 Berlin (DE); KAMIN, Hartmut, D-10585 Berlin (DE)
(74) Vertreter: Fuchs, Franz-Josef, Dr.-Ing.
(86) Internationale Anmeldenummer: DE9300210
(87) Internationale Veröffentlichungsnummer: WO9318490

(56) Entgegenhaltungen:
- EP-A- 0 157 313
- EP-A- 0 234 596
- EP-A- 0 383 468
- FR-A- 2 535 573
- GB-A- 2 172 729
- LU-A- 55 552
- US-A- 2 650 023
- US-A- 4 412 709
- US-A- 4 993 786
- US-A- 5 037 165
- IBM TECHNICAL DISCLOSURE BULLETIN Bd. 29, Nr. 11, April 1987, ARMONK, NEW YORK, USA Seiten 4996 - 4997 , XP313035 'DIVIDABLE COIN TILL FOR CASH DRAWER'

## Beschreibung

Die Erfindung betrifft eine Kassenlade, umfassend ein quaderförmiges, an seiner Stirnwand offenes Gehäuse und eine in diesem verschiebbar geführte Schublade mit einem Schubladenunterteil und einem Fächereinsatz, dessen Höhe geringer als die Höhe der gesamten Schublade ist.

Bei herkömmlichen Kassenladen der vorstehend genannten Art ist das Schubladenunterteil üblicherweise fest in dem Gehäuse angeordnet. Der Raum unter dem Fächereinsatz dient zur Aufnahme von Schecks, großen Banknoten und Vorratsrollen für Hartgeld. Der Fächereinsatz kann bei Kassenschluß herausgenommen werden, wobei dann die Schecks, die großen Banknoten und die Vorratsrollen aus dem Schubladenunterteil herausgenommen werden müssen.

Aufgrund der Miniaturisierung der Elektronik, werden die Gehäuse von Registrierkassen immer kleiner. Daraus ergibt sich die Forderung, auch die Kassenladen entsprechend zu verkleinern. Einer Verkleinerung der Kassenladen sind aber dadurch Grenzen gesetzt, daß auf der anderen Seite die Forderung besteht, die Geldeinsätze und Fächer für die Aufnahme von Banknoten und Münzen so zu gestalten und anzuordnen, daß sämtliche Schein- und Münzarten in einer ergonomisch günstigen Griffposition für die Bedienungsposition liegen.

Der Erfindung liegt die Aufgabe zugrunde, eine Kassenlade der eingangs genannten Art so auszubilden, daß die vorstehend genannte Forderung auch bei geringen äußeren Abmessungen der Kasssenlade erfüllbar ist.

Diese Aufgabe wird erfindungsgemäß dadurch gelöst, daß der Fächereinsatz einen der Vorderwand der Schublade nahen, herausnehmbaren ersten Einsatzabschnitt und einen rückwärtigen zweiten Einsatzabschnitt umfaßt, der an dem Schubladenunterteil parallel zur Schieberichtung der Schublade zwischen einer den Boden des Schubladenunterteils abdeckenden ersten Stellung und einer zweiten Stellung verschiebbar ist, in der er den Zugriff zu dem rückwärtigen Bodenbereich des Schubladenunterteils freigibt.

Durch die erfindungsgemäße Lösung erhält die Schublade eine zweite unter dem zweiten Einsatzabschnitt liegende Ebene, die durch die Anordnung entsprechender Trennwände ebenfalls in Fächer unterteilt werden kann und bequem zugänglich ist. Wie eingangs geschildert wurde, konnten auch bei einer herkömmlichen Kassenschublade unter dem Fächereinsatz Münzen oder Scheine untergebracht werden, jedoch waren diese nur dadurch zugänglich, daß die Bedienungsperson den gesamten Fächereinsatz herausgenommen hat und dabei in der Hand halten mußte, da in der Regel kein Platz ist, um den Einsatz irgendwo abzustellen. Somit hatte die Bedienungsperson nur eine Hand für den Zugriff zu dem Schubladenunterteil frei. Bei der erfindungsgemäßen Lösung genügt es dagegen, den zweiten Einsatzabschnitt nach rückwärts zu verschieben, um die darunterliegenden Fächer freizulegen, die dann für die Bedienungsperson bequem zugänglich sind, wobei die Bedienungsperson beide Hände frei hat.

Aus der GB-A-2 172 729 ist es bereits bekannt, über einem ortsfesten Unterteil einer Klappdeckel-Kassenlade, in dem alle Geldscheinfächer angeordnet sind, einen nach hinten in das Gehäuse hineinschiebbaren Fächereinsatz vorzusehen. In diesem sind alle Münzfächer untergebracht. In einer ersten Stellung deckt dieser Einsatz das Unterteil vollständig ab und in seiner zweiten Stellung gibt er den Zugriff zu allen Fächern des Unterteils frei. Das Gehäuse hat die doppelte Tiefe des Einsatzes, um diesem in beiden Stellungen Raum zu bieten.

Bei einer bevorzugten Ausführungsform der Erfindung ist an dem Gehäuse oder dem zweiten Einsatzabschnitt ein federnd auslenkbarer Anschlag vorgesehen, der mit dem jeweils anderen der beiden Teile oder einem an ihm angeordneten Mitnehmer in dem Sinne zusammenwirkt, daß der zweite Einsatzabschnitt beim Herausziehen der Schublade in seine zweite Stellung verschoben wird. Bei dieser Lösung wird also automatisch beim Ausfahren oder Herausziehen der Schublade aus dem Gehäuse der zweite Einsatzabschnitt auf dem letzten Teil des Schiebeweges der Schublade durch den Anschlag festgehalten und damit gegenüber dem Schubladenunterteil nach rückwärts verschoben, so daß die Bodenfächer des Schubladenunterteils freigelegt werden. Gleichzeitig kann der federnde Anschlag durch eine zusätzliche Zugkraft überwunden werden, so daß die Schublade vollständig aus dem Gehäuse herausgezogen werden kann. Dies ist zweckmäßig, um die Schublade bei Kassenschluß insgesamt aus dem Gehäuse entnehmen zu können. Hierzu ist das Schubladenteil so ausgebildet, daß es auf die ausziehbaren Schienenteile von Teleskopschienenführungen aufgesetzt ist, deren feststehende Schienenteile an dem Gehäuse befestigt sind. Die Schublade braucht somit bei Kassenschluß nicht geleert zu werden, sondern kann insgesamt mitgenommen werden.

Um den zweiten Einsatzabschnitt an dem Schubladenunterteil sicher zu führen, ist es zweckmäßig, wenn der zweite Einsatzabschnitt an seinen Seitenwänden Führungsklauen hat, die jeweils eine zur Schieberichtung parallele Führungsschiene am Schubladenunterteil umgreifen.

Der zweite Einsatzabschnitt kann eine Mehrzahl von Fächern haben, die durch zur Schieberichtung parallele Wände getrennt sind und in einem sich an der Rückwand des zweiten Einsatzabschnittes anschließenden hinteren Teilbereich mit einer Abdeckung versehen sind. Diese Fächer sind insbesondere zur Aufnahme kleinerer Scheine gedacht. Um auch große Scheine bequem zugänglich zu machen, ohne daß beispielsweise der vordere, üblicherweise für Münzgeld vorgesehene erste Einsatzabschnitt herausgenommen werden muß, ist bei einer bevorzugten Ausführungsform der erfindungsgemäßen Kassenlade zwischen den beiden Einsatzabschnitten mindestens ein sich über die gesamte Höhe der Schublade erstreckendes Fach angeordnet.

Der Raum unter dem ersten Einsatzabschnitt kann beispielsweise für Schecks reserviert sein. Hierzu ist es zweckmäßig, wenn in der Vorderwand der Schublade ein zu diesem Bodenfach des Schubladenunterteils führender Einwurfschlitz ausgebildet ist. Zum Einschieben von Schecks muß somit der erste Einsatzabschnitt nicht herausgenommen werden.

Das Schubladenunterteil und die Einsatzabschnitte können so ausgebildet sein, daß sich die Einsatzabschnitte über die gesamte Breite der Schublade erstrecken, d.h. nicht durch Seitenwände des Schubladenunterteils gehalten werden. Dadurch läßt sich noch etwas Raum für die Fächereinsätze gewinnen.

Weitere Merkmale und Vorteile der Erfindung ergeben sich aus der folgenden Beschreibung, welche in Verbindung mit den beigefügten Zeichnungen die Erfindung anhand von Ausführungsbeispielen erläutert. Es zeigen:
- Figur 1: eine perspektivische Explosionsdarstellung einer ersten Ausführungsform der erfindungsgemäßen Kassenlade,
- Figur 2: eine perspektivische Darstellung der Kassenlade bei ausgezogener Schublade,
- Figur 3: eine perspektivische Darstellung einer Kassenlade gemäß einer zweiten Ausführungsform der Erfindung,
- Figur 4: eine der Figur 3 entsprechende Darstellung, wobei der zweite Einsatzabschnitt in seine rückwärtige zweite Stellung verschoben ist,
- Figur 5: einen teilweise schematischen Schnitt parallel zu der Schieberichtung der Schublade durch die in Figur 3 dargestellte Kassenlade und
- Figur 6: eine schematische Draufsicht auf die Schublade der Kassenlade.

Die in der Figur 1 dargestellte Kassenlade umfaßt ein quaderförmiges Gehäuse 10, das an einer seiner Stirnflächen offen ist. An der Innenseite der Seitenwände 12 des Gehäuses 10 sind Teleskopschienen 14 angeordnet, die ein an der jeweiligen Seitenwand 12 befestigtes feststehendes Schienenteil 16 und mindestens ein ausziehbares bewegliches Schienenteil 18 umfassen.

Eine in das Gehäuse 10 einschiebbare Schublade 20 umfaßt ein Schubladenunterteil 22 und zwei Einsatzabschnitte 24 und 26, die in das Schubladenteil 22 einsetzbar sind. Mit einem Deckel 28 kann die Schublade 20 verschlossen werden, wenn sie aus dem Gehäuse 10 bei Kassenschluß herausgenommen wird.

Das Schubladenunterteil 22 hat einen Boden 30, eine Vorderwand 32, Seitenwände 34 und eine halbhohe Rückwand 36. Die Seitenwände 34 sind in ihrem unteren Teil nach innen versetzt, so daß Auflageflächen 38 geschaffen werden, mit denen die Schublade 20 auf den beweglichen Schienenteilen 18 der Teleskopschienenführungen 14 aufliegt. Gleichzeitig wird auf der Innenseite der Schublade eine Stufe 40 geschaffen, auf der die Einsatzabschnitte 24 und 26 aufsitzen. Die Höhe der Rückwand 36 entspricht der Höhe der Stufen 40, wie dies Figur 1 zeigt, so daß der zweite Einsatzabschnitt 26 auf den Stufen 40 über die Rückwand 36 verschoben werden kann.

In dem Schubladenunterteil 22 ist durch zwei senkrecht zu den Seitenwänden 34 verlaufende Trennwände 42, 44, deren Höhe gleich der Höhe der Seitenwände 34 ist, ein Fach 46 zur Aufnahme großer Scheine gebildet. Dieses Fach 46 trennt einen ersten Aufnahmeraum 48 zur Aufnahme des ersten Einsatzabschnittes 24 und einen zweiten Aufnahmeraum 50 zur Aufnahme des zweiten Einsatzabschnittes 26. Der erste Aufnahmeraum 48 ist durch eine halbhohe Trennwand 52 in zwei Bodenfächer zur Aufnahme beispielsweise von Schecks und Münzen-Vorratsrollen unterteilt. Die Schecks können durch einen Schlitz 54 in der Vorderwand 32 in das entsprechende Bodenfach eingeworfen werden.

Der hintere Aufnahmeraum 50 kann ebenfalls in mehrere Bodenfächer aufgeteilt sein. Eine Aussparung in der Trennwand 44 gibt bei zurückgeschobenem zweiten Einsatzabschnitt 26 den Blick auf die Bodenfächer in dem rückwärtigen Aufnahmeraum 50 frei.

Der erste Einsatzabschnitt 24 ist durch Trennwände 56 in eine Mehrzahl von Münzfächern unterteilt. Der zweite Einsatzabschnitt 26 ist durch parallel zur Schieberichtung gerichtete Trennwände 58 in mehrere Fächer zur Aufnahme von Scheinen unterteilt, wobei der rückwärtige Bereich dieser Fächer durch eine Abdeckung 60 abgedeckt ist.

Figur 2 zeigt die soweit beschriebene Kassenlade in zusammengebautem Zustand, wobei die Schublade 20 vollständig aus dem Gehäuse 10 herausgezogen ist. In dieser Situation kann die Schublade von den Teleskopschienen abgenommen werden. Wenn die Bedienungsperson zu den unter dem zweiten Einsatzabschnitt liegenden Bodenfächern zugreifen will, schiebt sie den zweiten Einsatzabschnitt 26 in Richtung des Pfeiles A in das Gehäuse 10 zurück, wobei an dem zweiten Einsatzabschnitt 26 und/oder dem Schubladenunterteil 22 entsprechende Anschläge vorgesehen sein können, um zu verhindern, daß der zweite Einsatzabschnitt 26 so weit zurückgeschoben wird, daß er aus dem Schubladenunterteil 22 herausfällt.

Die Ausführungsform gemäß den Figuren 3 bis 6 unterscheidet sich von der Ausführungsform gemäß den Figuren 1 und 2 im wesentlichen dadurch, daß der obere Teil der Seitenwände des Schubladenunterteiles 22 sowie das Fach 46 zwischen den Aufnahmeräumen 48 und 50 des Schubladenunterteiles fehlt. Die Einsatzabschnitte 24 und 26 sind so bemessen, daß sie sich über die gesamte Breite der Schublade erstrecken. Um dennoch eine Führung des zweiten Einsatzabschnittes 26 an dem Schubladenunterteils 22 zu gewährleisten, hat der zweite Einsatzabschnitt 26 an seinen Seitenwänden nach unten ragende Führungsklauen 62, die jeweils eine parallel zu den Teleskopschienen verlaufende Führungsschiene 64 an dem Schubladenunterteil 22 umgreifen. Am rückwärtigen Ende der Führungsschiene 64 ist eine auslenkbare Federzunge 66 angeordnet, über die der Einsatzabschnitt 26 auf die Führungsschienen aufgeschoben werden kann und die anschließend als Anschlag beim Zurückschieben des Einsatzabschnittes 26 dient.

Figur 3 zeigt die Schublade 20 in ausgezogenem Zustand, wobei die Bodenfläche des Schubladenunterteils 22 abgedeckt sind.

In Figur 4 dagegen ist der zweite Einsatzabschnitt 26 teilweise in das Gehäuse 10 zurückgeschoben, so daß einerseits die Fächer des zweiten Einsatzabschnittes 26 und andererseits die darunterliegenden Bodenfächer des Schubladenunterteils frei liegen.

Bei beiden Ausführungsformen kann die Anordnung so getroffen werden, daß die Bedienungsperson entweder bei Bedarf den zweiten Einsatzabschnitt 26 selber in das Gehäuse 10 zurückschiebt oder daß beim Ausziehen der Schublade 20 aus dem Gehäuse 10 der rückwärtige Einsatzabschnitt 26 durch einen federnd auslenkbaren Anschlag 68 zurückgehalten und damit beim weiteren Ausziehen der Schublade 20 in seine rückwärtige Stellung verschoben wird. Dieser Anschlag 68 ist in Figur 4 an der Innenseite der Deckfläche des Gehäuses 10 angeordnet und gestrichelt eingezeichnet. Ein solcher Anschlag oder eine ähnlich wirkende Anordnung kann aber auf verschiedene Weise vorgesehen sein. Der Anschlag ist so ausgebildet, daß er zwar einerseits bei dem normalen Ausziehen der Schublade 20 den rückwärtigen Einsatzabschnitt 26 zurückhält, daß er aber durch eine höhere Auszugskraft überwunden werden kann, um die Schublade 20 so weit aus dem Gehäuse 10 herauszuziehen, daß sie von den Teleskopschienen 14 abgehoben werden kann.

In Figur 6 schließlich kann man in schematischer Weise die Fächereinteilung der Schublade 20 erkennen, wobei die durchgezogenen Linien die Fächereinteilung der Einsatzabschnitte 24 und 26 und die strichpunktierten Linien die Grenzen der Bodenfächer in dem Schubladenunterteil 22 zeigen.

An der Abdeckung 60 des rückwärtigen Einsatzabschnittes 26 kann für die Scheinfächer in an sich bekannter Weise ein Niederhalter 70 für die in dem Fach liegenden Scheine vorgesehen sein, wie dies in Figur 5 schematisch dargestellt ist.

Die vorstehende Beschreibung zeigt, daß mit der erfindungsgemäßen Lösung eine Kassenlade geschaffen wird, deren Grundfläche vergleichsweise klein ist und die dennoch eine ausreichende Anzahl bequem zugänglicher Fächer hat.

## Patentansprüche

1. Kassenlade, umfassend ein quaderförmiges, an einer Stirnwand offenes Gehäuse (10) und eine in diesem verschiebbare Schublade (20) mit einem Schubladenunterteil (22) und einem Fächereinsatz (24,26), dessen Höhe geringer als die Höhe der gesamten Schublade (20) ist, wobei der Fächereinsatz einen Einsatzabschnitt (26) umfaßt, der an dem Schubladenunterteil (22) parallel zur Schieberichtung der Schublade (20) zwischen einer den Boden (30) des Schubladenunterteils (22) abdeckenden ersten Stellung und einer zweiten Stellung verschiebbar ist, in der er den Zugriff zu dem Bodenbereich des Schubladenunterteils (22) freigibt, dadurch **gekennzeichnet**, daß der Fächereinsatz einen der Vorderwand (32) der Schublade (20) nahen herausnehmbaren ersten Einsatzabschnitt (24) umfaßt und daß der verschiebbare Einsatzabschnitt einen zweiten, rückwärtigen Einsatzabschnitt (26) bildet, der in seinen Verschiebestellungen den rückwärtigen Bodenbereich des Schubladenunterteils (22) überdeckt bzw. den Zugriff zu diesem freigibt.

2. Kassenlade nach Anspruch 1, dadurch **gekennzeichnet**, daß an dem Gehäuse (30) oder dem zweiten Einsatzabschnitt (26) ein federnd auslenkbarer Anschlag (68) vorgesehen ist, der mit dem jeweils anderen der beiden Teile (26, 10) oder einem an ihnen angeordneten Mitnehmer in dem Sinne zusammenwirkt, daß der zweite Einsatzabschnitt (26) beim Herausziehen der Schublade (20) in seine zweite Stellung verschoben wird.

3. Kassenlade nach Anspruch 1 oder 2, dadurch **gekennzeichnet**, daß das Schubladenunterteil (22) auf die ausziehbaren Schienenteile (18) von Teleskopschienenführungen (14) aufgesetzt ist, deren feststehende Schienenteile (16) an dem Gehäuse (10) befestigt sind.

4. Kassenlade nach einem der Ansprüch 1 bis 3, dadurch **gekennzeichnet**, daß der zweite Einsatzabschnitt (26) an seinen Seitenwänden Führungsklauen (62) hat, die jeweils eine zur Schieberichtung parallele Führungsschiene (64) am Schubladenunterteil (22) umgreifen.

5. Kassenlade nach einem der Ansprüche 1 bis 4, dadurch **gekennzeichnet**, daß das Schubladenunterteil (22) durch Trennwände (52) in eine Mehrzahl von Bodenfächern unterteilt ist.

6. Kassenlade nach einem der Ansprüche 1 bis 5, dadurch **gekennzeichnet**, daß zwischen den beiden Einsatzabschnitten (24, 26) mindestens ein sich über die gesamte Höhe der Schublade (20) erstreckendes Fach (46) angeordnet ist.

7. Kassenlade nach einem der Ansprüche 1 bis 6, dadurch **gekennzeichnet**, daß in der Vorderwand (32) der Schublade (20) ein zu einem Bodenfach des Schubladenunterteils (22) führender Einwurfschlitz (54) für Schecks und dergleichen ausgebildet ist.

8. Kassenlade nach einem der Ansprüche 1 bis 7, dadurch **gekennzeichnet**, daß sich die Einsatzabschnitte (24, 26) über die gesamte Breite der Schublade (22) erstrecken.

9. Kassenlade nach einem der Ansprüche 1 bis 8, dadurch **gekennzeichnet**, daß der zweite Einsatzabschnitt (26) eine Mehrzahl von Fächern hat, die durch zur Schieberichtung parallele Wände (58) getrennt sind und in einem sich an die Rückwand des zweiten Einsatzabschnittes (26) anschließenden hinteren Teilbereich mit einer Abdeckung (60) versehen sind.

## Claims

1. Till, comprising a quadrilateral housing (10) which is open at an end wall and a drawer (20), which is displaceable in said housing, having a drawer bottom part (22) and a compartmental insert (24, 26), the height of which is less than the height of the drawer (20) as a whole, the compartmental insert comprising an insert section (26) which is displaceable on the drawer bottom part (22), parallel to the sliding direction of the drawer (20), between a first setting covering the base (30) of the drawer bottom part (22) and a second setting in which it affords access to the base region of the drawer bottom part (22), characterized in that the compartmental insert comprises a removable, first insert section (24), which is close to the front wall (32) of the drawer (20), and in that the displaceable insert section forms a second, rear insert section (26) which, in its displacement settings, covers or alternatively affords access to the rear base region of the drawer bottom part (22).

2. Till according to Claim 1, characterized in that on the housing (10) or on the second insert section (26) there is provided a resiliently deflectable stop (68), which interacts with the other, in each case, of the two parts (26, 10) or with a dog disposed thereon, with the intention that the second insert section (26) shall be displaced into its second setting when the drawer (20) is pulled out.

3. Till according to Claim 1 or 2, characterized in that the drawer bottom part (22) is mounted onto the pull-out rail parts (18) of telescopic rail guides (14), the fixed rail parts (16) of which are fastened to the housing (10).

4. Till according to one of Claims 1 to 3, characterized in that the second insert section (26) has on its side walls guide claws (62), which respectively enclasp a guide rail (64), parallel to the sliding direction, on the drawer bottom part (22).

5. Till according to one of Claims 1 to 4, characterized in that the drawer bottom part (22) is divided by partitions (52) into a plurality of base compartments.

6. Till according to one of Claims 1 to 5, characterized in that there is disposed between the two insert sections (24, 26) at least one compartment (46) extending over the entire height of the drawer (20).

7. Till according to one of Claims 1 to 6, characterized in that in the front wall (32) of the drawer (20) there is configured a feed slot (54), leading to a base compartment of the drawer bottom part (22), for checks and the like.

8. Till according to one of Claims 1 to 7, characterized in that the insert sections (24, 26) extend over the entire width of the drawer (20).

9. Till according to one of Claims 1 to 8, characterized in that the second insert section (26) has a plurality of compartments, which are separated by walls (58) parallel to the sliding direction and are provided, in a posterior part-region adjoining the rear wall of the second insert section (26), with a cover (60).

## Revendications

1. Tiroir-caisse comprenant un caisson de forme parallélépipédique (10) ouvert sur une paroi avant, et un tiroir (20) coulissant dans ce caisson et comportant une partie inférieure (22) et un insert à casiers (24,26), dont la hauteur est inférieure à la hauteur de tout le tiroir (20), l'insert à casiers comportant une partie d'insertion (26), qui peut coulisser sur la partie inférieure (22) du tiroir, parallèlement à la direction de coulissement du tiroir (20), entre une première position, dans laquelle il masque le fond (30) de la partie inférieure (22) du tiroir, et une seconde position, dans laquelle il dégage l'accès à la zone de fond de la partie inférieure (22) du tiroir, caractérisé par le fait que l'insert à casiers comporte une première partie d'insertion (24) amovible, qui est proche de la paroi avant (32) du tiroir (20) et que la partie d'insertion mobile forme une seconde partie d'insertion (26) arrière, qui, dans ses positions de coulissement, recouvre la zone de fond arrière de la partie inférieure (22) du tiroir ou en dégage l'accès.

2. Tiroir-caisse suivant la revendication 1, caractérisé par le fait que sur le caisson (10) ou sur la seconde partie d'insertion (26) est prévue une butée (68), qui peut être écartée élastiquement et qui coopère avec l'autre respective des deux parties (26,10) ou avec un organe d'entraînement disposé sur ces parties, de telle sorte que la seconde partie d'insertion (26) soit amenée dans sa seconde position lors du retrait du tiroir (20).

3. Tiroir-caisse suivant la revendication 1 ou 2, caractérisé par le fait que la partie inférieure (22) du tiroir-caisse est posée sur les éléments de rail (18), qui peuvent être ressortis, de glissières télescopiques (14), dont les éléments de rail fixes (16) sont fixés sur le caisson (10).

4. Tiroir-caisse suivant l'une des revendications 1 à 3, caractérisé par le fait que la seconde partie d'insertion (26) a, sur ses parois latérales, des griffes de guidage (62), qui entourent respectivement un rail de guidage (64), qui est parallèle à la direction de déplacement, sur la partie inférieure (22) du tiroir.

5. Tiroir-caisse suivant l'une des revendications 1 à 4, caractérisé par le fait que la partie inférieure (22) du tiroir-caisse est subdivisée, par des cloisons (52), en une multiplicité de casiers de fond.

6. Tiroir-caisse suivant l'une des revendications 1 à 5, caractérisé par le fait qu'entre les deux parties d'insertion (24,26) est disposé au moins un casier (46) qui s'étend sur toute la hauteur du tiroir-caisse (20).

7. Tiroir-caisse suivant l'une des revendications 1 à 6, caractérisé par le fait qu'une fente d'introduction (54) qui aboutit à un casier de fond de la partie inférieure (22) du tiroir-caisse et est prévu pour des chèques ou analogues, est ménagée dans la paroi avant (32) du tiroir-caisse (20).

8. Tiroir-caisse suivant l'une des revendications 1 à 7, caractérisé par le fait que les parties d'insertion (24,26) s'étendent sur toute la largeur du tiroir-caisse (20).

9. Tiroir-caisse suivant l'une des revendications 1 à 8, caractérisé par le fait que la seconde partie d'insertion (26) possède une multiplicité de casiers, qui sont séparés par des parois (58) parallèles à la direction de coulissement et comportent un élément de recouvrement (60) dans une zone arrière, qui se raccorde à la paroi arrière de la seconde partie d'insertion (26).
